# EUROPÄISCHE PATENTSCHRIFT

(11) **EP 3 385 466 B1**
(45) Veröffentlichungstag und Bekanntmachung des Hinweises auf die Patenterteilung: **20.11.2019**
(21) Anmeldenummer: 17165472.6
(22) Anmeldetag: 07.04.2017
(51) Int. Cl.: E04B 2/74

(54) **PROFIL ZUR ERRICHTUNG EINER NICHT TRAGENDEN AUSSENWAND FÜR GEBÄUDE, EINE NICHT TRAGENDE AUSSENWAND FÜR EIN GEBÄUDE DIE WENIGSTENS EIN SOLCHES PROFIL UMFASST SOWIE EIN GEBÄUDE WELCHES EINE SOLCHE NICHT TRAGENDE AUSSENWAND UMFASST**
PROFILE FOR SETTING UP A NON- SUPPORTING EXTERNAL WALL FOR BUILDINGS, A NON-SUPPORTING OUTER WALL FOR A BUILDING COMPRISING AT LEAST ONE SUCH PROFILE AND A BUILDING COMPRISING SUCH A NON- SUPPORTING OUTER WALL
PROFILÉ DESTINÉ À INSTALLER UNE PAROI EXTÉRIEURE NON PORTEUSE POUR UN BÂTIMENT, PAROI EXTÉRIEURE NON PORTEUSE POUR UN BÂTIMENT COMPRENANT AU MOINS UN TEL PROFILÉ ET BÂTIMENT COMPRENANT UNE TELLE PAROI EXTÉRIEURE NON PORTEUSE

(43) Veröffentlichungstag der Anmeldung: 10.10.2018
(73) Patentinhaber: KNAUF AQUAPANEL GmbH & Co. KG, 44147 Dortmund (DE)
(72) Erfinder: Mahlhoff, Alfred, 33181 Bad Wünnenberg (DE); Kielstein, Harald, 44137 Dortmund (DE)
(74) Vertreter: Berkenbrink, Kai-Oliver

(56) Entgegenhaltungen:
- WO-A1-2005/019552
- DE-U1- 20 107 722
- US-A- 5 609 006

## Beschreibung

Die Erfindung betrifft ein Profil zur Errichtung einer nicht tragenden Außenwand für Gebäude, eine nicht tragende Außenwand für Gebäude, welches wenigstens ein solches Profil umfasst, sowie ein Gebäude, welches wenigstens eine solche nicht tragende Außenwand umfasst.

Die Erfindung betrifft insbesondere ein Profil zur Errichtung einer nicht tragenden Außenwand für Gebäude in Form einer Trockenbauwand.

Solche im Trockenbau erstellten Wände umfassen eine Unterkonstruktion, die auch als Ständerwerk bezeichnet wird, und die beidseitig mit Bauplatten beplankt ist.

Unterkonstruktionen für eine solche im Trockenbau erstellte Wand sind insbesondere in Form von Metallständerkonstruktionen aus Metallprofilen bekannt, wobei solche Metallständerkonstruktionen aus Metallprofilen auch als Metallständerwerk bezeichnet werden. Beidseitig beplankte Metallprofile werden auch als CW-Profile bezeichnet. Solche CW-Profile werden vertikal angeordnet und kopf- und fußseitig jeweils mit Metallprofilen verbunden, die im Bereich der Decke beziehungsweise im Bereich des Bodens eines Gebäudes befestigt sind. Solche decken- und bodenseitig befestigten Metallprofile, die im Wesentlichen horizontal ausgerichtet sind, werden auch als UW-Profile bezeichnet.

Bauplatten, mit denen solche Ständerwerke beidseitig beplankt sind, sind insbesondere in Form von zementgebundenen Bauplatten, so genannten Zementbauplatten, und gipsgebundenen Bauplatten, so genannten Gipsbauplatten bekannt.

Während für die einem Innenraum eines Gebäudes zugewandte Fläche einer Wand Gipsbauplatten oder Zementbauplatten verwendet werden, können Zementbauplatten insbesondere für Außenwände verwendet werden, also die nach außen gerichtete Wandfläche einer Außenwand eines Gebäudes darstellen. Auf ihrer außenseitigen Oberfläche können Zementbauplatten zum Beispiel einen Putz aufweisen, eine Oberfläche mit Klinkerriemchen aufweisen oder beispielsweise auch verspachtelt und mit Farbe versehen sein.

Grundsätzlich haben sich entsprechend aufgebaute, beidseitig beplankte Außenwände im Trockenbau bewährt. Ein Problem kann jedoch die Wärmeübertragung durch eine solche im Trockenbau erstellte Außenwand darstellen. So stellen die Metallprofile der Unterkonstruktion einen guten Wärmeleiter dar, über den Wärme von der dem Innenraum zugewandten Bauplatte der Außenwand über die Metallprofile an die dem Außenraum zugewandte Bauplatte übertragen und von dieser Bauplatte schließlich an die Umgebung abgegeben werden kann.

Zur Verringerung eines Wärmedurchgangs durch eine solche Außenwand wäre es daher notwendig, die Wärmeübertragung über das Profil zu reduzieren.

Aus DE 102 16 675 B4 ist ein Schallschutzprofil bekannt, das aus zwei Profilflanschen besteht, die über eine die benachbarten Ränder der Profilflansche umgreifende Schallentkopplungsanordnung miteinander verbunden sind, wobei die Schallentkopplungsanordnung über Reibschluss mit den Profilflanschen verbunden ist. Ein solcher Reibschluss erlaubt jedoch eine gewisse Gleitreibung und reduziert daher die Steifigkeit des Profils.

Aus US5609006 ist ein Ständerprofil bekannt, das aus zwei Profilleisten besteht, die über vertikal verschiebbare Kernelemente verbunden sind.

Der Erfindung liegt die Aufgabe zugrunde, ein Profil zur Errichtung einer nicht tragenden Außenwand für Gebäude zur Verfügung zu stellen, die eine geringe Wärmeleitfähigkeit aufweist. Insbesondere liegt der Erfindung die Aufgabe zugrunde, ein solches Profil zur Verfügung zu stellen, das eine geringere Wärmeleitfähigkeit aufweist als ein Profil aus Metall.

Eine weitere Aufgabe der Erfindung besteht darin, ein solches Profil zur Verfügung zu stellen, das eine hohe Festigkeit und insbesondere auch eine hohe Steifigkeit besitzt.

Eine weitere Aufgabe der Erfindung besteht darin, ein solches Profil zur Verfügung zu stellen, das schnell und einfach herstellbar ist.

Eine weitere Aufgabe der Erfindung besteht darin, ein solches Profil zur Verfügung zu stellen, das mit geringem technischen Aufwand und insbesondere auch kostengünstig herstellbar ist.

Zur Lösung der Erfindung wird zur Verfügung gestellt ein Profil zur Errichtung einer nicht tragenden Außenwand für Gebäude, wobei das Profil die folgenden Merkmale umfasst:
Zwei Profilleisten aus Metall, die parallel und unter Ausbildung eines Spaltes zwischen den Profilleisten mit Abstand zueinander angeordnet sind, wobei die Profilleisten jeweils eine entlang des Spaltes verlaufende Nut aufweisen;
Verbindungselemente aus einem Werkstoff, der einer geringere Wärmeleitfähigkeit aufweist als das Metall der Profilleisten, und über die die zwei Profilleisten mechanisch miteinander verbunden sind, indem mehrere Verbindungselemente entlang des Spaltes und mit Abstand zueinander jeweils unter Überbrückung des Spaltes in die Nuten beider Profilleisten gesteckt sind, und wobei die Verbindungselemente jeweils in beiden Nuten verrastet sind, wobei die Rastverbindung jeweils ausgebildet ist durch eine in den Nuten ausgebildete Aufnahme, in die die Verbindungselemente jeweils mit einem korrespondierenden Rastvorsprung einrasten, und wobei die in den Nuten jeweils ausgebildeten Aufnahmen jeweils in Form einer Öffnung ausgebildet sind.

Eine Grundidee der Erfindung besteht darin, bei einem beidseitig beplankbaren Profil für eine Metallständerkonstruktion zur Errichtung einer nicht tragenden Außenwand im Trockenbau einen entlang der Längserstreckung des Profils verlaufenden Spalt vorzusehen, durch den das Metallprofil in zwei Profilleisten getrennt ist, wobei die beiden Profilleisten über eine Mehrzahl von Verbindungselementen mit einer geringen Wärmeleitfähigkeit miteinander verbunden sind und wobei jedes der Verbindungselemente in beiden Profilleisten verrastet ist. Die Erfindung beruht insbesondere auch auf der überraschenden Grunderkenntnis, dass die zwei beabstandeten Profilleisten des Profils über Verbindungsmittel, die mit den Profilleisten jeweils verrastet sind, derart miteinander verbunden werden können, dass das Profil zum einen nur eine geringe Wärmeleitfähigkeit aufweist und zum anderen gleichzeitig eine hohe Festigkeit und insbesondere auch eine hohe Steifigkeit aufweist. Eine solche Rastverbindung, über die die Verbindungselemente jeweils mit den Profilleisten verbunden sind, kann besonders einfach und insbesondere auch kostengünstig ausgebildet sein. Insbesondere sind zur Ausbildung einer solchen Rastverbindung keine weiteren Komponenten, wie beispielsweise Klebstoff oder sonstige Befestigungsmittel notwendig, um die beiden Profilleisten miteinander zu verbinden. Gleichzeitig sind die beiden Profilleisten über die Verbindungsmittel thermisch getrennt, insbesondere indem die Verbindungselemente aus einem Werkstoff bestehen, der eine geringere Wärmeleitfähigkeit aufweist als das Metall der Profilleisten.

Da die Verbindungselemente aus einem Werkstoff mit einer geringeren Wärmeleitfähigkeit als das Metall der Profilleisten bestehen, werden die Profilleisten durch die zwischengeschalteten Verbindungselemente thermisch entkoppelt, so dass das erfindungsgemäße Profil insgesamt eine geringe Wärmeleitfähigkeit von Profilleiste zu Profilleiste aufweist.

Bevorzugt sind Verbindungselemente aus Kunststoff vorgesehen. Ein Vorteil von Verbindungselementen aus Kunststoff besteht darin, dass Kunststoff eine nur geringe Wärmeleitfähigkeit aufweist, insbesondere eine geringere Wärmeleitfähigkeit als Metall. Ein weiterer Vorteil von Verbindungselementen aus Kunststoff besteht darin, dass sich solche Verbindungselemente aus Kunststoff einfach und kostengünstig herstellen lassen, beispielsweise durch Spritzguss. Als besonders bevorzugter Werkstoff für die Verbindungselemente hat sich erfindungsgemäß ein Faser-Kunststoff-Verbundwerkstoff herausgestellt. Besonders bevorzugt sind daher Verbindungselemente aus einem solchen Faser-Kunststoff-Verbundwerkstoff vorgesehen. Nach einer besonders bevorzugten Ausführungsform ist ein Faser-Kunststoff-Verbundwerkstoff aus einem Kunststoff in Form von Polyamid und Fasern in Form von Glasfasern vorgesehen. Bevorzugt liegt der Anteil an Glasfasern in einem solchen Polyamid-Glasfaser-Verbundwerkstoff im Bereich von 30 bis 70 Masse-%, bezogen auf die Gesamtmasse des Faser-Kunststoff-Verbundwerkstoffes, insbesondere bei 50 Masse-%.

Die Verbindungselemente können beispielsweise plättchenförmig, insbesondere beispielsweise tafelförmig ausgebildet sein, insbesondere mit einer im wesentlichen rechteckig verlaufenden Außenkontur.

Nach einer besonders bevorzugten Ausführungsform sind die Verbindungselemente jeweils einstückig ausgebildet, besonders bevorzugt als einstückig ausgebildetes Spritzgussteil. Solche einstückig, insbesondere als Spritzgussteil ausgebildete Verbundwerkstoffe können sehr einfach und kostengünstig zur Verfügung gestellt werden, insbesondere auch in Form eines Faser-Kunststoff-Verbundwerkstoffes.

Nach einer Ausführungsform sind sämtliche Verbindungselemente gleichförmig beziehungsweise identisch ausgebildet. Dies hat den Vorteil, dass zur Verbindung der Profilleisten nur eine einzige Sorte von Verbindungselementen verwendet werden muss. Dies ist zum Einen unter wirtschaftlichen Gesichtspunkten vorteilhaft. Zum Weiteren ist dies auch unter Konstruktionsgesichtspunkten vorteilhaft, da es beispielsweise bei der Herstellung der Profilleiste zu keinem Verwechseln oder Vertauschen unterschiedlicher Verbindungselemente kommen kann, so dass Fehler bei der Herstellung des erfindungsgemäßen Profils verhindert werden können.

Erfindungsgemäß hat sich herausgestellt, dass eine erfindungsgemäße Profilleiste mit einer bereits hohen mechanischen Festigkeit und Steifigkeit zur Verfügung gestellt werden kann, wenn die beiden Profilleisten des Profils über Verbindungselemente mit einer nur geringen Dicke verbunden sind. Beispielsweise kann vorgesehen sein, dass die Verbindungselemente, insbesondere plättchenförmige Verbindungselemente, nur eine Dicke im Bereich von 1 bis 8 mm aufweisen müssen, um ein erfindungsgemäßes Profil mit einer hohen Festigkeit und Steifigkeit zur Verfügung zu stellen. Insoweit kann vorgesehen sein, dass die Verbindungselemente eine Dicke im Bereich von 1 bis 8 mm, bevorzugt im Bereich von 2 bis 6 mm aufweisen. Nach einer besonders bevorzugten Ausführungsform beträgt die Dicke der Verbindungselemente 4 mm.

Erfindungsgemäß hat sich herausgestellt, dass die thermische Entkopplung der beiden Profilleisten des Profils weiter verbessert werden kann, wenn die Verbindungselemente jeweils wenigstens eine Öffnung beziehungsweise jeweils wenigstens ein Loch aufweisen. Bevorzugt können die Verbindungselemente jeweils mehrere solche Löcher beziehungsweise Öffnungen aufweisen, um den Wärmeübergang durch die Verbindungselemente weiter zu reduzieren. Insbesondere können entsprechende Löcher beziehungsweise Öffnungen in den Verbindungselementen dann vorgesehen sein, soweit diese aus einem wie vorstehend ausgebildeten Faser-Kunststoff-Verbundwerkstoff ausgebildet sind, da ein solcher Werkstoff eine ausreichende Festigkeit aufweist, um auch noch mit solchen ausgebildeten Öffnungen die beiden Profilleisten fest miteinander zu verbinden.

Jedes der Verbindungselemente überbrückt den Spalt zwischen den beiden Profilleisten und ist jeweils in die Nut einer jeder der beiden Profilleisten gesteckt, wobei jedes der Verbindungselemente ferner in jeder der beiden Nuten jeweils verrastet ist.

Die Verbindungselemente können insbesondere zwei Abschnitte aufweisen, wobei sie jeweils mit einem dieser Abschnitte in jeweils eine der beiden Nuten der Profilleisten gesteckt sind. Bevorzugt weisen die Verbindungselemente an zwei gegenüberliegenden Bereichen jeweils einen Abschnitt auf, mit dem sie jeweils in die Nut der Profilleisten gesteckt sind. Diese Abschnitte, mit denen die Verbindungselemente jeweils in die Nuten der Profilleisten gesteckt sind, können jeweils in Form einer Feder ausgebildet sein. Insofern bilden die Verbindungselemente mit den beiden Nuten jeweils eine Nut-Feder-Verbindung aus.

Zur Ausbildung der Verrastung der Verbindungselemente in den Nuten können die Verbindungselemente jeweils über wenigstens eine Rastverbindung in jeder der beiden Nuten verrastet sein. Die Rastmittel der Verbindungselemente können an den vorbezeichneten Abschnitten beziehungsweise Federn, an denen die Verbindungselemente jeweils in die Nuten gesteckt sind, ausgebildet sein.

Besonders bevorzugt sind die Verbindungselemente jeweils über wenigstens zwei Rastverbindungen in jeder der beiden Nuten verrastet. Erfindungsgemäß hat sich herausgestellt, dass das erfindungsgemäße Profil eine besonders hohe Festigkeit, insbesondere eine besonders hohe Steifigkeit aufweist, wenn die Verbindungsmittel jeweils über wenigstens zwei Rastverbindungen in jeder der beiden Nuten verrastet sind. Denn erfindungsgemäß hat sich herausgestellt, dass ein Verrutschen oder Verschieben der Verbindungselemente in den Nuten praktisch vollständig ausgeschlossen werden kann, wenn die Verbindungselemente über wenigstens zwei Rastverbindungen in jeder der Nuten der Profilleisten verrastet sind.

Besonders bevorzugt sind die Rastverbindungen, über die die Verbindungselemente in jeder der Nuten jeweils verrastet sind, beabstandet zueinander ausgebildet. Nach einer Ausführungsform ist jeweils wenigstens eine Rastverbindung an jedem der beiden gegenüberliegenden endseitigen Bereiche des Abschnittes (beziehungsweise der Feder) des Verbindungselementes, mit dem das Verbindungselement in eine jeweilige Nut eingesteckt ist, ausgebildet.

Erfindungsgemäß sind die Rastverbindungen jeweils ausgebildet durch eine in den Nuten ausgebildete Aufnahme, in die die Verbindungselemente jeweils mit einem korrespondierenden Rastvorsprung einrasten. Erfindungsgemäß ist die Aufnahme in der Nut jeweils in Form einer Öffnung ausgebildet, also eines Fensters beziehungsweise einer Aussparung in der Nut. Solche Öffnungen in den Nuten sind fertigungstechnisch besonders einfach auszubilden, beispielsweise durch Ausstanzungen. Besonders bevorzugt weisen solche Öffnungen jeweils einen recheckigen, beispielsweise einen quadratischen Querschnitt auf. Ein besonderer Vorteil von Aufnahmen in Form solcher Öffnungen in den Nuten mit einem jeweils rechteckigen Querschnitt liegt insbesondere darin, dass für solche Öffnungen besonders einfach ein korrespondierender Rastvorsprung an dem Verbindungsmittel ausbildbar ist, über den das Verbindungsmittel unter Ausbildung einer Rastverbindung in die Öffnung einrastbar ist.

Nach einer besonders bevorzugten Ausführungsform sind die Rastvorsprünge an den Verbindungselementen in Form von Rastnasen vorgesehen, also in Form von Clips, die jeweils in die in den Nuten ausgebildeten Aufnahmen einrasten beziehungsweise einclipsen können. Ein besonderer Vorteil solcher Rastvorsprünge in Form von Rastnasen liegt insbesondere auch darin, dass diese an dem Verbindungselement besonders einfach mittels Spritzgießen geformt werden können. Im Fall solcher Rastnasen ist die Rastverbindung demnach in Form eines so genannten Clipverschlusses ausgebildet.

Erfindungsgemäß weisen die Verbindungselemente zur Ausbildung einer Rastverbindung mit den Profilleisten gegenüberliegende Rastnasen auf, die jeweils in Aufnahmen der Nuten einrastbar sind. Mit anderen Worten weisen die Verbindungselemente bei dieser Ausführungsform sich jeweils auf beiden Seiten (in Bezug auf die Hauptoberfläche eines insbesondere plättchen- beziehungsweise tafelförmigen Verbindungselementes) gegenüberliegende Rastnasen auf. Insofern können die Nuten ebenfalls sich gegenüberliegende Aufnahmen, insbesondere sich gegenüberliegende Öffnungen aufweisen, in die die Rastnasen jeweils einrasten.

Nach einer bevorzugten Ausführungsform weisen die Verbindungselemente Anschläge auf, mit denen sie gegen die Profilleisten anschlagen. Jedes Verbindungselement weist insoweit wenigstens zwei Anschläge auf, wobei jedes Verbindungselement jeweils mit wenigstens einem Anschlag gegen jede der Profilleisten anschlägt. Indem das Verbindungselement insoweit sowohl mit der Profilleiste verrastet ist und gleichzeitig über einen Anschlag gegen die Profilleiste anschlägt, ist ein fester, definierter Sitz der Verbindungselemente in den Profilleisten gewährleistet, durch die ein Verrutschen oder Verschieben der Verbindungselemente in den Profilleisten verhindert werden kann. Solche Anschläge haben daher insbesondere auch den Vorteil, dass die Festigkeit, insbesondere die Steifigkeit des erfindungsgemäßen Profils weiter erhöht werden kann.

Die Anschläge an den Verbindungselementen können beispielsweise in Form einer Flanke beziehungsweise Fläche vorgesehen sein. Zur Ausbildung einer solchen Flanke können an den Verbindungselementen Abschnitte ausgebildet sein, die entsprechende Flanken aufweisen, die einen Anschlag bilden, mit denen das Verbindungselement gegen die jeweilige Profilleiste anschlägt. Beispielsweise können diese Abschnitte, an denen die Anschläge ausgebildet sind, in Form vorstehender Abschnitte ausgebildet sein, beispielsweise in Form vorstehender Rippen oder Vorsprünge. Mit einer Flanke beziehungsweise Fläche dieser Rippen oder Vorsprünge schlägt das Verbindungselement in dem mit den Profilleisten verrasteten Zustand gegen die Profilleisten an, womit diese Rippen oder Vorsprünge einen Anschlag bilden, mit denen die Verbindungselemente gegen die Profilleisten anschlagen.

Nach einer besonders bevorzugten Ausführungsform schlagen die Anschläge jeweils gegen die dem Spalt zugewandte Kante der Profilleisten an. Diese Ausführungsform hat insbesondere den Vorteil, dass an den Profilleisten keine besonderen Elemente ausgebildet sein müssen, gegen die die Verbindungselemente mit ihren Anschlägen anschlagen.

Nach einer Ausführungsform ist vorgesehen, dass die Verbindungselemente mittels Kraftschluss (Reibschluss) in den Nuten gehaltert sind. Hierzu kann beispielsweise vorgesehen sein, dass die Nuten - zumindest abschnittsweise - mit einer geringfügig geringeren Nutbreite ausgebildet sind als die Dicke der, wie vorstehend ausgeführt insbesondere in Form einer Feder ausgebildeten Abschnitte der Verbindungselemente, mit denen die Verbindungselemente in die Nuten der Profilleisten gesteckt sein können. Hierdurch wirkt eine Haftreibung zwischen den Kontaktflächen der Nuten und den Verbindungselementen (beziehungsweise den Nuten und den Abschnitten/Federn der Verbindungselemente), so dass die Verbindungselemente, über die Rastverbindung hinaus, zusätzlich mittels Reibschluss in den Nuten gehaltert sind, wodurch die Verbindung der Profilleisten über die Verbindungselemente noch weiter verbessert und insbesondere noch weiter versteift ist. Vorteilhaft ist insoweit auch, dass die Profilleisten aus Metall ausgebildet sind, da sich dieses aufgrund seiner elastischen Eigenschaften hervorragend zur Ausbildung einer reibschlüssigen Verbindung eignet.

Eine wesentliche Grundidee des erfindungsgemäßen Profils besteht auch darin, dass die Verbindungselemente mit Abstand zueinander angeordnet sind. Denn indem die Verbindungselemente mit Abstand zueinander angeordnet sind, ist jeweils ein Spalt beziehungsweise eine Lücke zwischen den Verbindungselementen ausgebildet. Diese Lücke zwischen den Verbindungselementen begünstigt insbesondere eine Optimierung des Feuchtehaushaltes (Zirkulation) einer unter Verwendung des erfindungsgemäßen Profils errichteten Außenwand. Eine solche Zirkulation ist insbesondere von Vorteil bei einer Außenwand, die Komponenten umfasst, die durch Feuchtigkeit, beispielsweise Kondenswasser, negativ beeinträchtigt werden können. Bei solchen Komponenten kann es sich beispielsweise um Gipsbauplatten oder Holzwerkstoffplatten handeln oder auch um Isolierstoffe, die im Freiraum zwischen den Bauplatten angeordnet sind.

Ein weiterer Vorteil solch beabstandet zueinander angeordneter Verbindungselemente besteht in einer weiteren Materialersparnis.

Nach einer Ausbildungsform sind die Nuten und die in den Nuten ausgebildeten Aufnahmen gleichförmig entlang des Spaltes ausgebildet. Bei dieser Ausführungsform ändert sich die Gestaltung der Nuten sowie die Gestaltung und Anordnung der Aufnahmen entlang des Spaltes also nicht. Insbesondere weisen die Aufnahmen bei dieser Ausführungsform eine jeweils gleiche Dimensionierung, einen gleichen Abstand zur Öffnung der Nut und einen gleichen Abstand zueinander auf. Dies hat zum Einen den Vorteil, dass für ein erfindungsgemäßes Profil nur eine einzige Sorte von Verbindungselementen verwendet werden kann, die zur Verbindung der Profilleisten an einer beliebigen Stelle verwendet werden kann, da die Profilleisten entsprechend gleichförmig ausgebildet sind. Ein weiterer Vorteil besteht darin, dass das Festigkeitsverhalten des Profils bei einer solch gleichförmigen Ausbildung der Profilleisten über die gesamte Länge des Profils unverändert bleiben, so dass das Profil über seine gesamte Länge hinweg eine sehr gleichmäßige Lastaufnahme gewährleistet. Schließlich besteht ein weiterer Vorteil entsprechend gleichförmiger Profilleisten darin, dass sich diese fertigungstechnisch besonders einfach herstellen lassen.

Nach einer bevorzugten Ausführungsform sind die Profilleisten spiegelsymmetrisch ausgebildet, insbesondere spiegelsymmetrisch zu einer Spiegelebene, die durch den die Profilleisten trennenden Spalt hindurch verläuft.

Die Profilleisten sind aus Metall ausgebildet, bevorzugt aus Stahl oder einer Stahllegierung. Nach einer Ausführungsform bestehen die Profilleisten aus Baustahl, insbesondere einem metallisch beschichteten Baustahl.

Die Profilleisten können durch Umformung aus einem Metallblech geformt worden sein, insbesondere mittels Rollformen. Mittels Rollformen ist es besonders einfach möglich, die Profilleisten über die Länge der Profilleisten hinweg gleichförmig auszubilden.

Die Profilleisten weisen jeweils einen Bereich auf, an dem die Nuten ausgebildet sind. Diese Nuten sind entlang des die Profilleisten trennenden Spaltes ausgebildet. Die Nuten können insbesondere durch Metallumformung hergestellt sein. Die Bereiche der Profilleisten, an denen jeweils die Nuten ausgebildet sind, können bevorzugt einander zugewandt und besonders bevorzugt in einer Ebene ausgebildet sein. Besonders bevorzugt verlaufen die Nuten beider Profilleisten in einer gemeinsamen Ebene. Dies hat insbesondere auch den Vorteil, dass die Verbindungselemente in dieser Ebene in die beiden Nuten der Profilleisten eingesteckt werden können.

Die Profilleisten können jeweils Bereiche aufweisen, die sich rechtwinklig von diesen Bereichen, an denen die Nuten ausgebildet sind, weg erstrecken. Diese Bereiche können insbesondere zur Beplankung mit Bauplatten ausgebildet sein. Hierzu können diese Bereiche beispielsweise Löcher oder sonstige Mittel aufweisen, an denen Bauplatten verschraubt oder befestigt sein können. Diese Bereiche der Profilleisten, an denen die Bauplatten befestigt sein können, erstrecken sich bevorzugt in die gleiche Richtung. Bevorzugt können diese Bereiche durch Umformung von den Bereichen, an denen die Nuten angeordnet sind, abgebogen sein.

Von den Bereichen, an denen die Bauplatten an den Profilleisten befestigt werden können, können sich weitere Bereiche anschließen, die rechtwinklig zu den Bereichen, an denen die Bauplatten an den Profilleisten befestigt sein können, weg erstrecken. Bevorzugt können sich diese Bereiche der Profilleisten aufeinander zu erstrecken und besonders bevorzugt in einer gemeinsamen Ebene verlaufen. Diese Bereiche können insbesondere zur Versteifung der Profilleisten beziehungsweise des erfindungsgemäßen Profils dienen. Diese weiteren Bereiche können ebenfalls bevorzugt durch Umformung von den Bereichen, an denen Bauplatten an den Profilleisten befestigt sein können, abgebogen sein.

Insgesamt können die Profilleisten insoweit im wesentlichen einen U-förmigen Querschnitt aufweisen, wobei die jeweiligen U-förmigen Öffnungen der Profilleisten einander zugewandt sind.

Die Verbindungselemente können jeweils eine Wärmeleitfähigkeit im Bereich von 0,1 bis 5 W/mK aufweisen, weiter bevorzugt im Bereich von 0,2 bis 1 W/mK und noch weiter bevorzugt im Bereich von 0,2 bis 0,5 W/mK. Die Wärmeleitfähigkeit der Verbindungselemente kann bestimmt sein gemäß DIN EN ISO 22007-1:2012-04.

Die Profilleisten können jeweils eine Wärmeleitfähigkeit im Bereich von 10 bis 100 W/mK aufweisen, beispielsweise auch im Bereich von 20 bis 80 W/mK. Die Wärmeleitfähigkeit der Profilleisten kann bestimmt sein gemäß DIN 4108-4:2017-03 in Verbindung mit DIN EN ISO 10456:2010-05.

Das erfindungsgemäße Profil kann eine Wärmeleitfähigkeit im Bereich von 0,02 bis 0,2 W/mK aufweisen, weiter bevorzugt im Bereich von 0,03 bis 0,2 W/mK und noch weiter bevorzugt im Bereich von 0,04 bis 0,1 W/mK. Insbesondere kann das erfindungsgemäße Profil eine Wärmeleitfähigkeit von dem Bereich an einer der Profilleisten, an denen eine Bauplatte befestigt werden kann, zu dem Bereich der anderen der Profilleisten, an denen eine Bauplatte befestigt werden kann, in der vorgenannten Höhe aufweisen. Die Wärmeleitfähigkeit des Profils kann bestimmt sein gemäß DIN 4108-2:2013-02.

Gegenstand der Erfindung ist auch eine nicht tragende Außenwand für ein Gebäude, welche wenigstens zwei Bauplatten umfasst, die unter Ausbildung eines Freiraums zwischen den Bauplatten parallel zueinander angeordnet sind, wobei die Bauplatten über wenigstens ein erfindungsgemäßes Profil miteinander verbunden sind.

Insbesondere liegt die erfindungsgemäße Außenwand in Form einer Trockenbauwand vor.

Die Bauplatten der erfindungsgemäßen Außenwand können grundsätzlich in Form beliebiger Bauplatten zur Herstellung von nicht tragenden Außenwänden für Gebäude, insbesondere nicht tragenden Außenwänden im Trockenbau vorliegen. Insofern können die Bauplatten eine oder mehrere der folgenden Bauplatten umfassen: Zementbauplatten oder Gipsbauplatten. Nach einer bevorzugten Ausführungsform umfasst die erfindungsgemäße Außenwand entweder zwei Zementbauplatten oder eine Gipsbauplatte und eine Zementbauplatte, die jeweils unter Ausbildung eines Freiraums zwischen diesen Bauplatten parallel zueinander angeordnet sind, wobei die Bauplatten über wenigstens ein erfindungsgemäßes Profil miteinander verbunden sind.

Eine Zementbauplatte der erfindungsgemäßen Außenwand kann beispielsweise eine Armierung, insbesondere eine beidseitige Armierung aufweisen, insbesondere aus einem Glasgittergewebe.

Der zwischen den Bauplatten ausgebildete Freiraum kann bevorzugt zumindest abschnittsweise mit einem Dämmmaterial verfüllt sein. Bevorzugt kann der Freiraum zwischen den Bauplatten mit einem Dämmmaterial in Form von Mineralwolle verfüllt sein.

Bevorzugt sind die Bauplatten der erfindungsgemäßen Außenwand über wenigstens zwei im Abstand zueinander angeordnete, erfindungsgemäße Profile miteinander verbunden. Die Profile sind dabei bevorzugt vertikal angeordnet. Nach einer bevorzugten Ausführungsform ist der Freiraum zwischen den Profilen zumindest abschnittsweise mit einem Dämmmaterial, insbesondere einem Dämmmaterial in Form von Mineralwolle oder Steinwolle verfüllt.

Die erfindungsgemäße Außenwand kann ferner Metallprofile umfassen, über die die Außenwand an der Decke und dem Boden eines Gebäudes befestigt ist. Diese Metallprofile können insbesondere im wesentlichen horizontal verlaufen.

Bevorzugt ist vorgesehen, dass die erfindungsgemäßen Profile jeweils über einen Metallwinkel mit dem Boden und der Decke verbunden sind.

Insoweit ist nach einer Ausführungsform des erfindungsgemäßen Profils vorgesehen, dass das erfindungsgemäße Profil zwei Metallwinkel umfasst, wobei das Profil über einen Metallwinkel an der Decke und über einen Metallwinkel am Boden eines Gebäudes befesigt ist. Bevorzugt sind die Winkel an den längsseitigen Enden des Profils angeordnet, also bei vertikaler Anordnung des erfindungsgemäßen Profils am oberen und am unteren Ende des Profils. Nach einer bevorzugten Ausführungsform ist vorgesehen, dass die Metallwinkel an den längsseitigen Enden des Profils in die Nuten der Profilleisten eingesteckt sind. Nach einer Fortbildung dieses Erfindungsgedankens kann vorgesehen sein, dass die in die Nuten eingesteckten Metallwinkel zusätzlich mit den Profilleisten verrastet oder verschraubt sind.

Gegenstand der Erfindung ist ferner ein Gebäude, welches eine erfindungsgemäße, nicht tragende Außenwand umfasst.

Bevorzugt ist vorgesehen, dass die nicht tragende Außenwand zwischen der Decke und dem Boden eines Geschosses des Gebäudes angeordnet ist. Bevorzugt ist dabei vorgesehen, dass die Außenwand über wie vorstehend beschriebene Metallprofile, die jeweils am Boden und der Decke eines Geschosses des Gebäudes befestigt sind, am Gebäude angeordnet ist.

Nach einer bevorzugten Ausführungsform ist vorgesehen, dass das erfindungsgemäße Gebäude eine erfindungsgemäße Außenwand aufweist, wobei die Außenwand entweder zwei Zementbauplatten oder eine Gipsbauplatte und eine Zementbauplatte umfasst, die unter Ausbildung eines Freiraums zwischen den Bauplatten parallel zueinander angeordnet sind und über wenigstens zwei erfindungsgemäße Profile miteinander verbunden sind, wobei die nach innen weisende Bauplatte in Form einer Gipsbauplatte oder einer Zementbauplatte und die nach außen weisende Platte in Form einer Zementbauplatte vorliegt.

Weitere Merkmale der Erfindung ergeben sich aus den Ansprüchen, den Figuren sowie der zugehörigen Figurenbeschreibung eines Ausführungsbeispiels der Erfindung.

Sämtliche Merkmale der Erfindung können, einzeln oder in Kombination, beliebig miteinander kombiniert sein.

In den beigefügten Figuren, die ein Ausführungsbeispiel der Erfindung zeigen, zeigt
- Figur 1: ein Ausführungsbeispiel eines erfindungsgemäßen Profils in einer perspektivischen Ansicht von schräg oben,
- Figur 2: das Profil gemäß Figur 1 in einer Frontalansicht,
- Figur 3: einen vergrößerter Ausschnitt aus Figur 1,
- Figur 4: ein Verbindungselement des Profils gemäß Figur1 in einer perspektivischen Ansicht von schräg oben,
- Figur 5: das Verbindungselement gemäß Figur 4 in einer Frontalansicht,
- Figur 6: das Verbindungselement gemäß Figur 4 in einer seitlichen Ansicht,
- Figur 7: eine Schnittansicht auf das Profil gemäß Figur 2 entlang der Schnittebene A-A,
- Figur 8: das Profil gemäß Figur 1 in einer Explosionsdarstellung,
- Figur 9: einen vergrößerten Ausschnitt aus Figur 8 und
- Figur 10: eine Schnittansicht durch ein Ausführungsbeispiel einer erfindungsgemäßen Außenwand mit Profilen gemäß den Figuren 1 bis 9.

In Figur 1 ist das Profil in seiner Gesamtheit mit dem Bezugszeichen 1 gekennzeichnet.

Das Profil 1 umfasst zwei Profilleisten 10, 20 aus metallische beschichtetem Baustahl. Die Profilleisten 10, 20 sind parallel zueinander und unter Ausbildung eines Spaltes 30 zwischen den Profilleisten 10, 20 mit Abstand zueinander angeordnet. Dabei sind die Profilleisten 10, 20 jeweils spiegelsymmetrisch zu einer mittig durch den Spalt 30 verlaufenden Symmetrieebene (nicht dargestellt) ausgebildet und angeordnet. Jede der Profilleisten 10, 20 weist jeweils eine entlang des Spaltes 30 verlaufende Nut 11, 21 auf.

Die Profilleisten 10, 20 weisen jeweils eine Wärmeleitfähigkeit von 50 W/mK auf.

Zur Ausbildung einer weiter unten näher erläuterten Rastverbindung mit Verbindungselementen 40 sind in den Nuten 11, 21 jeweils Aufnahmen 12, 13; 22, 23 in Form von rechteckigen Öffnungen ausgebildet. Diese Aufnahmen 12, 13; 22, 23 sind entlang des Spaltes 30 jeweils gleichmäßig voneinander beabstandet in den jeweiligen Nuten 11, 21 der Profilleisten 10, 20 angeordnet. Dabei sind an den jeweiligen Nuten 11, 12 jeweils zwei gegenüberliegende Ausnehmungen 12, 13 beziehungsweise 22, 23 ausgebildet. Die Bereiche 14, 24 der Profilleisten 10, 20, an denen jeweils die Nut 11, 21 ausgebildet ist, sind einander zugewandt und in einer gemeinsamen Ebene ausgebildet, wobei die Nuten 11, 21 in dieser Ebene ausgebildet sind, die jeweiligen Öffnungen der Nuten 11, 21 einander zugewandt sind und ebenfalls in dieser Ebene liegen. An diese Bereiche 14, 24 der Profilleisten 10, 12, an denen die Nuten 11, 21 ausgebildet sind, schließen sich rechtwinklig von diesen Bereichen 14, 24 weg erstreckende Bereiche 15, 25 an, die sich in die gleiche Richtung weg erstrecken. An diesen Bereichen 15, 25 können bei der Errichtung einer Außenwand mithilfe solcher Profile 1 Bauplatten befestigt werden (siehe Figur 10). An diese Bereiche 15, 25 schließt sich wiederum jeweils ein Bereich 16, 26 an, der sich jeweils rechtwinklig von diesen Bereichen 15, 25 weg erstreckt, wobei diese weiteren Bereiche 16, 26 der Profilleisten 10, 20 sich aufeinander zu erstrecken und in einer gemeinsamen Ebene verlaufen. Diese weiteren Bereiche 16, 26 dienen insbesondere der Versteifung der jeweiligen Profilleisten 10, 20.

Zur Herstellung der Profilleisten 10, 20 wurden metallische beschichtete Bleche aus Baustahl durch Rollformen zu den Profilleisten 10, 20 rollgeformt und anschließend die Ausnehmungen 12, 13 beziehungsweise 22, 23 jeweils durch Ausstanzung ausgebildet.

Wie insbesondere Figur 7 zeigt, weisen die Profilleisten 10, 20 im Wesentlichen einen U-förmigen Querschnitt auf, wobei die jeweiligen U-förmigen Öffnungen der Profilleisten 10, 20 einander zugewandt sind.

Neben den beiden Profilleisten 10, 20 umfasst das Profil 1 Verbindungselemente 40 aus einem Polyamid-Glasfaser-Verbundwerkstoff mit einem Anteil an Glasfasern von 50 Masse-%, bezogen auf die Gesamtmasse des Verbundwerkstoffes. Dieser Polyamid-Glasfaser-Verbundwerkstoff der Verbindungselemente 40 weist eine wesentlich geringere Wärmeleitfähigkeit auf als das metallische beschichtete Stahlblech der Profilleisten 10, 20.

Die Verbindungselemente 40 weisen jeweils eine Wärmeleitfähigkeit von 0,27 W/mK auf.

Die Verbindungselemente 40 sind jeweils als einstückiges Spritzgussteil hergestellt und weisen eine tafelförmige Grundform mit einer rechteckigen Außenkontur auf. Sämtliche Verbindungselemente 40 sind dabei identisch ausgebildet. Die Dicke d der Verbindungselemente 40 beträgt 4 mm. Jedes Verbindungselement 40 weist zwei gegenüberliegende Abschnitte 41, 42 auf, die ebenfalls in der Dicke d ausgebildet sind, wobei jeder der Abschnitte 41, 42 jeweils in eine der Nuten 11, 21 der Profilleisten 10, 20 einsteckbar ist. Die Abschnitte 41, 42 sind insoweit jeweils als Feder ausgebildet, die mit den Nuten 11, 21 jeweils eine Nut-Feder-Verbindung eingehen. An den Abschnitten 41, 42 weist jedes der Verbindungselemente 40 an distal beabstandeten Bereichen der Abschnitte 41, 42 jeweils zwei gegenüberliegenden Rastnasen 43.1a, 43.1b; 43.2a, 43.2b; 44.1a, 44.1b; 44.2a, 44.2b auf. Diese Rastnasen 43.1a, 43.1b; 43.2a, 43.2b; 44.1a, 44.1b; 44.2a, 44.2b sind derart dimensioniert und voneinander beabstandet, dass diese unter Ausbildung von Rastverbindungen in die Ausnehmungen 12, 13; 22, 23 in den Nuten 11, 21 einrasten, wenn die Verbindungselemente 40 mit ihren Abschnitten 41, 42 jeweils in die Nuten 11, 21 eingesteckt sind.

Indem die Verbindungselemente 40 mit jedem der beiden Abschnitte 41, 42 jeweils in die Nuten 11, 21 der Profilleisten 10, 20 eingesteckt sind, sind die Profilleisten 10, 20 über die Verbindungselemente 40 mechanisch miteinander verbunden. Gleichzeitig sind die Verbindungselemente 40 über die Rastnasen 43.1a, 43.1b; 43.2a, 43.2b; 44.1a, 44.1b; 44.2a, 44.2b mit den korrespondierend hierzu in den Nuten ausgebildeten Aufnahmen 12, 13; 22, 23 unter Ausbildung einer Rastverbindung in den Nuten 11, 21 verrastet.

Da die Verbindungselemente 40 eine geringere Wärmeleitfähigkeit aufweisen als die Profilleisten 10, 20, sind die Profilleisten 10, 20 durch die Verbindungselemente 40 gleichzeitig thermisch voneinander getrennt.

Die Verbindungselemente 40 sind dabei entlang des Spaltes 30 mit Abstand zueinander ausgebildet, so dass zwischen den Verbindungselementen 40 jeweils eine Lücke 50 verbleibt.

Die Nuten 11, 21 weisen im Bereich des Nutgrundes jeweils eine Nutbreite von 4 mm auf, die mit der Dicke d der Abschnitte 41, 43 korrespondiert. Diese Nutbreite verringert sich jeweils geringfügig zur Öffnung der Nuten 11, 21 hin. Hierdurch liegen die Abschnitte 41, 43, neben der wie vorstehend beschriebenen Rastverbindung, zusätzlich über Reibschluss gehaltert in den Nuten 11, 21 ein.

Die Verbindungselemente 40 weisen Anschläge 45a, 45b; 47a, 47b auf, mit denen sie gegen die Profilleisten 10, 20 jeweils anschlagen. Jedes Verbindungselement 40 schlägt dabei jeweils mit zwei Anschlägen 45a, 45b beziehungsweise 47a, 47b gegen jeweils eine der Profilleisten 10, 20 an, wenn das jeweilige Verbindungselement 40 mit den beiden Profilleisten 10, 20 verrastet ist. Die Anschläge 45a, 45b, mit denen jedes Verbindungselement 40 an der Profilleiste 10 anschlägt, sind an zwei Rippen 46a, 46b ausgebildet, die auf den gegenüberliegenden Hauptoberflächen an dem Verbindungselement 40 ausgebildet sind. Dabei bilden die Anschläge 45a, 45b jeweils eine Flanke der jeweiligen Rippe 46a, 46b. Entsprechend schlägt jedes Verbindungselement 40 mit zwei Anschlägen 47a, 47b an der Profilleiste 20 an, wobei diese Anschläge 47a, 47b entsprechend als Flanken von auf gegenüberliegenden Seiten des Verbindungselementes 40 angeordnete Rippen 48a, 48b ausgebildet sind.

An beiden längsseitigen Endbereichen der Profilleisten 10, 20 ist jeweils ein Metallwinkel 60 in die Nuten 11, 21 der Profilleisten 10, 20 gesteckt (in Figur 10 ist nur der untere Metallwinkel 60 dargestellt). Diese Metallwinkel 60 dienen zur Befestigung des Profils 1 am Boden und der Decke eines Gebäudes (nicht dargestellt).

In Figur 10 ist ein Ausschnitt einer nicht tragenden Außenwand 100 für ein Gebäude dargestellt.

Die Außenwand 100 umfasst eine, einem Innenraum I des Gebäudes zugewandte Gipsbauplatte 110 und eine, einem Außenraum A zugewandte Zementbauplatte 120. Die Gipsbauplatte 110 und die Zementbauplatte 120 sind unter Ausbildung eines Freiraums 130 parallel zueinander angeordnet. Dabei sind die Gipsbauplatte 110 und die Zementbauplatte 120 über zwei Profile 1 gemäß den Figuren 1 bis 9 derart miteinander verbunden, dass der besagte Freiraum 130 zwischen der Gipsbauplatte 110 und der Zementbauplatte 120 verbleibt. Der Freiraum 130 ist mit einem Dämmmaterial 140 in Form von Mineralwolle verfüllt.

Die Gipsbauplatte 110 und die Zementbauplatte 120 sind jeweils über Schrauben 150 an die Profilleisten 10, 20 geschraubt. Konkret sind die Gipsbauplatte 110 und die Zementbauplatte 120 über die Schrauben 150 an die Bereiche 15, 25 der Profilleisten 10, 20 geschraubt, die sich rechtwinklig von den Bereichen 14, 24 der Profilleisten 10, 20 weg erstrecken, an denen die Nuten 11, 21 ausgebildet sind.

## Patentansprüche

1. Profil zur Errichtung einer nichttragenden Außenwand für Gebäude, wobei das Profil die folgenden Merkmale umfasst:
1.1 zwei Profilleisten (10, 20)
1.1.1 aus Metall, die
1.1.2 parallel und
1.1.3 unter Ausbildung eines Spaltes (30) zwischen den Profilleisten (10, 20) mit Abstand zueinander angeordnet sind, wobei
1.1.4 die Profilleisten (10, 20) jeweils eine entlang des Spaltes (30) verlaufende Nut (11, 21) aufweisen;
1.2 Verbindungselemente (40)
1.2.1 aus einem Werkstoff, der einer geringere Wärmeleitfähigkeit aufweist als das Metall der Profilleisten (10, 20), und
1.2.2 über die die zwei Profilleisten (10, 20) mechanisch miteinander verbunden sind, indem 1.2.3 mehrere Verbindungselemente (40)
1.2.4 entlang des Spaltes (30) und
1.2.5 mit Abstand zueinander
1.2.6 jeweils unter Überbrückung des Spaltes (30) in die Nuten (11, 21) beider Profilleisten (10, 20) gesteckt sind, wobei
1.2.7 die Verbindungselemente (40) jeweils in beiden Nuten (11, 21) verrastet sind, wobei
1.2.8 die Rastverbindung jeweils ausgebildet ist durch eine in den Nuten (11 ,21) ausgebildete Aufnahme (12, 13; 22, 23), in die die Verbindungselemente (40) jeweils mit einem korrespondierenden Rastvorsprung (43.1a, 43.1b, 43.2a, 43.2b, 44.1a, 44.1b, 44.2a, 44.2b) einrasten, und wobei
1.2.9 die in den Nuten (11, 21) jeweils ausgebildeten Aufnahmen (12, 13; 22, 23) jeweils in Form einer Öffnung ausgebildet sind.

2. Profil nach Anspruch 1 mit Verbindungselementen (40) aus Kunststoff.

3. Profil nach wenigstens einem der vorhergehenden Ansprüche mit Verbindungselementen (40) aus einem Faser-Kunststoff-Verbundwerkstoff.

4. Profil nach wenigstens einem der vorhergehenden Ansprüche, wobei die Verbindungselemente (40) jeweils über wenigstens eine Rastverbindung in jeder der beiden Nuten verrastet sind.

5. Profil nach wenigstens einem der vorhergehenden Ansprüche, wobei die Verbindungselemente (40) jeweils über wenigstens zwei Rastverbindungen in jeder der beiden Nuten (11, 21) verrastet sind.

6. Profil nach wenigstens einem der vorhergehenden Ansprüche, wobei die Rastvorsprünge (43.1a, 43.1b, 43.2a, 43.2b, 44.1a, 44.1b, 44.2a, 44.2b) der Verbindungselemente (40) jeweils in Form einer Rastnase ausgebildet sind.

7. Profil nach wenigstens einem der vorhergehenden Ansprüche, wobei die Verbindungselemente (40) Anschläge (45a, 45b; 47a, 47b) aufweisen, mit denen sie gegen die Profilleisten (10, 20) anschlagen.

8. Profil nach wenigstens einem der vorhergehenden Ansprüche, wobei die Anschläge (45a, 45b; 47a, 47b) jeweils gegen die dem Spalt (30) zugewandte Kante der Profilleisten (10, 20) anschlagen.

9. Profil nach wenigstens einem der vorhergehenden Ansprüche, wobei die Nuten (11, 21) und die in den Nuten (11, 21) ausgebildeten Aufnahmen (12, 13; 22, 23) entlang des Spaltes (30) gleichförmig ausgebildet sind.

10. Nichttragende Außenwand (100) für ein Gebäude, umfassend zwei Bauplatten (110, 120), die unter Ausbildung eines Freiraumes (130) zwischen den Bauplatten (110, 120) parallel zueinander angeordnet sind, wobei die Bauplatten (110, 120) über wenigstens ein Profil (1) nach wenigstens einem der vorhergehenden Ansprüche miteinander verbunden sind.

11. Nichttragende Außenwand nach Anspruch 10, wobei der Freiraum (130) zwischen den Bauplatten (110, 120) zumindest Abschnittsweise mit einem Dämmmaterial (140) verfüllt ist.

12. Gebäude, umfassend eine nichttragende Außenwand (100) nach wenigstens einem der Ansprüche 10 bis 11.

13. Gebäude nach Anspruch 12, wobei die Außenwand (100) einen Innenraum (I) des Gebäudes nach außen gegenüber dem Außenraum (A) abschließt und wobei die Außenwand (100) eine dem Innenraum (I) zugewandte Gipsbauplatte (110) und eine dem Außenraum (A) zugewandte Zementbauplatte (120) umfasst.

## Claims

1. A profile for erecting a non-load-bearing external wall for a building, wherein the profile comprises the following features:
1.1 two profiled strips (10, 20)
1.1.1 consisting of metal, which are arranged
1.1.2 parallel and
1.1.3 spaced from one another, forming a gap (30) between the profiled strips (10, 20), wherein
1.1.4 the profiled strips (10, 20) each have a groove (11, 21) running along the gap (30);
1.2 connecting elements (40)
1.2.1 consisting of a material which has a lower thermal conductivity than the metal of the profiled strips (10, 20), and
1.2.2 by means of which the two profiled strips (10, 20) are mechanically connected to one another, in that 1.2.3 a plurality of connecting elements (40),
1.2.4 along the gap (30) and
1.2.5 spaced from one another,
1.2.6 are inserted into the grooves (11, 21) of both profiled strips (10, 20), bridging the gap (30) in each case, wherein
1.2.7 the connecting elements (40) are each latched in both grooves (11, 21), wherein
1.2.8 the latching connection is formed in each case by a receptacle (12, 13; 22, 23) which is formed in the grooves (11, 21) and into which the connecting elements (40) each latch with a corresponding latching projection (43.1a, 43.1b, 43.2a, 43.2b, 44.1a, 44.1b, 44.2a, 44.2b), and wherein
1.2.9 the receptacles (12, 13; 22, 23) formed in the grooves (11, 21) are each in the form of an opening.

2. The profile according to Claim 1, having connecting elements (40) consisting of plastic.

3. The profile according to at least one of the preceding claims, having connecting elements (40) consisting of a composite fibre-plastic material.

4. The profile according to at least one of the preceding claims, wherein the connecting elements (40) are each latched in each of the two grooves by means of at least one latching connection.

5. The profile according to at least one of the preceding claims, wherein the connecting elements (40) are each latched in each of the two grooves (11, 21) by means of at least two latching connections.

6. The profile according to at least one of the preceding claims, wherein the latching projections (43.1a, 43.1b, 43.2a, 43.2b, 44.1a, 44.1b, 44.2a, 44.2b) of the connecting elements (40) are each in the form of a latching lug.

7. The profile according to at least one of the preceding claims, wherein the connecting elements (40) have stops (45a, 45b; 47a, 47b), using which the connecting elements stop against the profiled strips (10, 20).

8. The profile according to at least one of the preceding claims, wherein the stops (45a, 45b; 47a, 47b) each stop against the edge of the profiled strips (10, 20) facing the gap (30).

9. The profile according to at least one of the preceding claims, wherein the grooves (11, 21) and the receptacles (12, 13; 22, 23) formed in the grooves (11, 21) are formed uniformly along the gap (30).

10. A non-load-bearing external wall (100) for a building, comprising two building panels (110, 120), which are arranged parallel to one another, forming a free space (130) between the building panels (110, 120), wherein the building panels (110, 120) are connected to one another by means of at least one profile (1) according to at least one of the preceding claims.

11. The non-load-bearing external wall according to Claim 10, wherein the free space (130) between the building panels (110, 120) is filled with an insulating material (140) at least in some sections.

12. A building, comprising a non-load-bearing external wall (100) according to at least one of Claims 10 to 11.

13. The building according to Claim 12, wherein the external wall (100) outwardly terminates an interior (I) of the building with respect to the exterior (A) and wherein the external wall (100) comprises a plasterboard building panel (110) facing the interior (I) and a cement building panel (120) facing the exterior (A).

## Revendications

1. Profilé pour la construction d'un mur extérieur non-porteur pour bâtiment, sachant que le profilé comprend les caractéristiques suivantes :
1.1 deux liteaux profilés (10, 20)
1.1.1 en métal, qui sont disposés
1.1.2 parallèles et
1.1.3 à distance l'un de l'autre en formant un interstice (30) entre les liteaux profilés (10, 20), sachant que
1.1.4 les liteaux profilés (10, 20) comportent respectivement une rainure (11, 21) passant le long de l'interstice (30),
1.2 des éléments de liaison (40)
1.2.1 dans un matériau qui comporte une conductivité thermique plus faible que le métal des liteaux profilés (10, 20), et
1.2.2 par le biais desquels les deux liteaux profilés (10, 20) sont reliés mécaniquement l'un à l'autre,
1.2.3 plusieurs éléments de liaison (40)
1.2.4 le long de l'interstice (30) et
1.2.5 à distance les uns des autres
1.2.6 étant emboîtés dans les rainures (11, 21) des deux liteaux profilés (10,20) en passant respectivement au-dessus de l'interstice (30), sachant que
1.2.7 les éléments de liaison (40) sont engagés respectivement dans les deux rainures (11, 21), sachant que
1.2.8 la liaison d'encliquetage est respectivement constituée par un logement (12, 13 ; 22, 23) constitué dans les rainures (11, 21) dans lequel les éléments de liaison (40) viennent s'engager respectivement avec une saillie d'engagement correspondante (43.1a, 43.1b, 43.2a, 43.2b, 44.1a, 44.1b, 44.2a, 44.2b), et sachant que
1.2.9 les logements (12, 13 ; 22, 23) constitués respectivement dans les rainures (11, 21) sont constitués respectivement sous la forme d'une ouverture.

2. Profilé selon la revendication 1 avec des éléments de liaison (40) en matière plastique.

3. Profilé selon au moins l'une des revendications précédentes avec des éléments de liaison (40) dans un matériau composite fibres-matière plastique.

4. Profilé selon au moins l'une des revendications précédentes, sachant que les éléments de liaison (40) sont engagés respectivement par au moins une liaison d'encliquetage dans chacune des deux rainures.

5. Profilé selon au moins l'une des revendications précédentes, sachant que les éléments de liaison (40) sont engagés respectivement par au moins deux liaisons d'encliquetage dans chacune des deux rainures (11, 21).

6. Profilé selon au moins l'une des revendications précédentes, sachant que les saillies d'engagement (43.1a, 43.1b, 43.2a, 43.2b, 44.1a, 44.1b, 44.2a, 44.2b) des éléments de liaison (40) sont respectivement constituées sous la forme d'un ergot d'encliquetage.

7. Profilé selon au moins l'une des revendications précédentes, sachant que les éléments de liaison (40) comportent des butées (45a, 45b ; 47a, 47b) avec lesquelles ils viennent buter contre les liteaux profilés (10, 20).

8. Profilé selon au moins l'une des revendications précédentes, sachant que les butées (45a, 45b ;47a, 47b) viennent buter contre les bords tournés vers l'interstice (30) des liteaux profilés (10, 20).

9. Profilé selon au moins l'une des revendications précédentes, sachant que les rainures (11, 21) et les logements (12, 13 ; 22, 23) constitués dans les rainures (11, 21) sont constitués de forme identique le long de l'interstice (30).

10. Mur extérieur non-porteur (100) pour un bâtiment comprenant deux panneaux de construction (110, 120), qui sont disposés parallèlement l'un à l'autre en formant un espace libre (130) entre les panneaux de construction (110, 120), sachant que les panneaux de construction (110, 120) sont reliés entre eux par au moins un profilé (1) selon au moins l'une des revendications précédentes.

11. Mur extérieur non-porteur selon la revendication 10, sachant que l'espace libre (130) entre les panneaux de construction (110, 120) est rempli au moins par section de matériau isolant (140).

12. Bâtiment comprenant un mur extérieur non-porteur (100) selon au moins l'une des revendications 10 à 11.

13. Bâtiment selon la revendication 12, sachant que le mur extérieur (100) ferme un espace intérieur (I) du bâtiment vers l'extérieur par rapport à l'espace extérieur (A) et sachant que le mur extérieur (100) comprend un panneau de plâtre (110) tournée vers l'espace intérieur (I) et un panneau de ciment (120) tourné vers l'espace extérieur (A).
